# FASCICULE DE BREVET EUROPEEN

(11) **EP 2 402 656 B1**
(45) Date de publication et mention de la délivrance du brevet: **04.03.2015**
(21) Numéro de dépôt: 11169787.6
(22) Date de dépôt: 14.06.2011
(51) Int. Cl.: F23J 13/02

(54) **Conduit d'évacuation de fumée de rénovation destiné à être installé dans un conduit d'évacuation existant**
Rauchabzugsrohr für Sanierungen zum Einführen in eine vorhandene Rauchabzugsleitung
Retrofit smoke evacuation conduit designed to be installed in an existing evacuation conduit

(30) Priorité: 01.07.2010 FR 1055269
(43) Date de publication de la demande: 04.01.2012
(73) Titulaire: Eurl Bretaud, 85600 Bouffere (FR)
(72) Inventeur: Bretaud, Jean-Yves, 85600 TREIZE-SEPTIERS (FR)
(74) Mandataire: Godineau, Valérie

(56) Documents cités:
- EP-A2- 2 149 751
- US-A1- 2006 130 411
- US-A1- 2008 254 729

## Description

La présente invention concerne un conduit d'évacuation de fumée de rénovation destiné à être installé dans un conduit d'évacuation existant.

Les conduits d'évacuation de fumée existant, en particulier dans les maisons particulières anciennes, sont généralement inclus dans les murs de la construction puisque réalisés souvent à partir de briques ou autres, de sorte que lorsque ces derniers sont vétustes ou défectueux, il est nécessaire de détruire une partie de la construction pour procéder à leur réparation ou à leur remplacement en vue de les mettre en conformité avec les normes actuelles.

Il en résulte un coût et des désagréments importants, de sorte que parfois les habitants d'une telle construction renoncent à utiliser un tel conduit et donc renoncent à l'usage de leur cheminée pour ne pas avoir à refaire toute leur décoration.

A titre d'arrière-plan technologique, il est connu le brevet US 2006/130411 qui décrit un conduit de cheminée qui n'est pas destiné à de la rénovation. Ce conduit comporte un corps tubulaire et un dispositif de recouvrement dudit corps à l'aide d'une bande dont les bords sont maintenus assemblés l'un à l'autre par vissage. Des dispositifs de maintien sont également décrits dans le document US 2008/254729 mais ne conviennent pas à un dispositif, tel que décrit dans US 2006/130411.

Un but de la présente invention est donc de proposer un conduit d'évacuation de fumée de rénovation dont la conception permet de surmonter les inconvénients de l'état de la technique grâce à l'absence d'intervention sur le conduit existant vétuste.

A cet effet, l'invention a pour objet un conduit d'évacuation de fumée de rénovation destiné à être installé dans un conduit d'évacuation existant, ledit conduit d'évacuation de fumée de rénovation comprenant au moins un corps tubulaire métallique et un dispositif de recouvrement destiné à recouvrir par l'extérieur ledit corps tubulaire, ledit dispositif de recouvrement comprenant au moins une bande de largeur supérieure au périmètre du corps tubulaire à recouvrir et des attaches de maintien de ladite bande aptes à maintenir ladite bande dans une position dite d'enveloppement dans laquelle la bande s'étend axialement le long dudit corps tubulaire et entoure ledit corps tubulaire avec l'un de ses bords longitudinaux, dit visible, venant à recouvrement de l'autre bord longitudinal, dit masqué, pour former une zone de liaison à recouvrement, ladite bande comprenant, sur sa face externe, au moins deux séries de points d'ancrage ou d'accrochage jouxtant chacune un bord longitudinal de la bande, lesdites séries de points d'ancrage ou d'accrochage étant disposées de manière à s'étendre de part et d'autre du bord longitudinal visible de la bande à l'état enroulé de la bande dans sa position d'enveloppement autour du corps tubulaire. Le conduit d'évacuation est caractérisé en ce que chaque attache de maintien est apte, dans ladite position d'enveloppement, à relier un point d'ancrage d'une série à un point d'ancrage de l'autre série en enjambant le bord longitudinal visible de ladite bande.

Le recouvrement du corps tubulaire métallique par une bande dont la conception permet son montage et son maintien progressif autour dudit corps tubulaire autorise une mise en place sur site de ladite bande au fur et à mesure de l'introduction du corps tubulaire à l'intérieur d'un conduit existant.

Lorsque le corps tubulaire se présente sous forme d'un ensemble de sections de tube assemblables par emboîtement au fur de la mesure de leur introduction dans un conduit d'évacuation de fumée existant, le recouvrement de cet assemblage par la bande peut s'opérer au fur et à mesure de l'assemblage de sections de tube permettant une introduction progressive dudit conduit obtenu à l'intérieur d'un conduit existant.

Lorsque le corps tubulaire se présente sous forme d'un conduit souple, le recouvrement dudit corps par la bande peut s'opérer au fur et à mesure de l'introduction dudit corps dans le conduit existant.

La nature du dispositif de recouvrement permet d'isoler thermiquement le conduit de rénovation ainsi formé du conduit d'évacuation de fumée existant.

De préférence, chaque section de tube présente une section transversale ovoïde.

L'invention a encore pour objet un procédé de pose d'un conduit d'évacuation de fumée de rénovation du type précité, ledit procédé comprenant au moins une étape d'introduction progressive du corps tubulaire à l'intérieur du conduit existant et une étape de recouvrement par l'extérieur de la partie de corps tubulaire introduite dans ledit conduit existant par un dispositif de recouvrement, ce dispositif de recouvrement comprenant au moins une bande de largeur supérieure au périmètre du corps tubulaire à recouvrir et des attaches de maintien de ladite bande aptes à maintenir ladite bande dans une position dite d'enveloppement dans laquelle la bande s'étend axialement le long dudit corps tubulaire et entoure ledit corps tubulaire avec l'un de ses bords longitudinaux, dit visible, venant à recouvrement de l'autre bord longitudinal, dit masqué, pour former une zone de liaison à recouvrement, ladite bande comprenant, sur sa face externe, au moins deux séries de points d'ancrage ou d'accrochage jouxtant chacune un bord longitudinal de la bande, lesdites séries de points d'ancrage ou d'accrochage étant disposées de manière à s'étendre de part et d'autre du bord longitudinal visible de la bande à l'état enroulé de la bande dans sa position d'enveloppement autour de l'assemblage de sections de tube, ledit procédé comprenant, en outre, une étape de pose d'au moins une attache de maintien, ladite attache de maintien étant apte, dans ladite position d'enveloppement, à relier un point d'ancrage d'une série à un point d'ancrage de l'autre série en enjambant le bord longitudinal visible de ladite bande, ladite étape de pose d'une attache de maintien étant répétée pour chaque nouvelle partie de corps tubulaire introduite dans le conduit existant.

Lorsque le corps tubulaire est formé d'un assemblage axial de sections de tube par un montage à emboîtement, on introduit une première section de tube dans le conduit existant, on recouvre ladite section de tube puis chaque étape d'assemblage d'une nouvelle section de tube est suivie d'une étape de recouvrement par une portion de bande de la section de tube assemblée et par une étape de pose au moins d'une attache au niveau de ladite portion de bande.

L'invention sera bien comprise à la lecture de la description suivante d'exemples de réalisation, en référence aux dessins annexés dans lesquels :
La figure 1 représente une vue en perspective d'un conduit d'évacuation de fumée de rénovation au cours de l'étape de fermeture par des attaches de la bande de recouvrement du corps tubulaire ;
La figure 2 représente une vue en perspective similaire à la figure 1, un capot de recouvrement du haut de l'assemblage ayant été représenté ;
La figure 3 représente une vue en coupe transversale de la bande à l'état enroulé avec les attaches de maintien positionnées.

Comme mentionné ci-dessus, le conduit d'évacuation de fumée, objet de l'invention, est un conduit dit de rénovation plus particulièrement destiné à être installé dans un conduit d'évacuation existant.

Ce conduit d'évacuation de fumée comprend au moins un corps 1 tubulaire et un dispositif de recouvrement destiné à recouvrir par l'extérieur le corps 1 tubulaire. Dans les exemples représentés, le corps 1 tubulaire est formé de deux sections 1 de tube métalliques, en particulier en inox, assemblables axialement l'une à l'autre par un montage à emboîtement, le dispositif de recouvrement étant destiné à recouvrir par l'extérieur l'assemblage de sections de tube. Généralement, les sections de tube sont maintenues assemblées l'une à l'autre par un collier 14 de serrage. Le corps 1 tubulaire aurait pu également être réalisé sous forme d'un conduit souple. Le dispositif de recouvrement comprend, quant à lui, au moins une bande 2 de largeur supérieure au diamètre de la section de tube de plus grand périmètre à recouvrir et des attaches 3 de maintien de ladite bande 2 aptes à maintenir ladite bande 2 dans une position dite d'enveloppement.

Dans cette position d'enveloppement, la bande 2 s'étend axialement le long du corps 1 tubulaire, en l'occurrence le long de l'assemblage des sections de tube, c'est-à-dire avec son axe longitudinal sensiblement parallèle à l'axe longitudinal formé par l'assemblage en ligne de sections de tube ou à l'axe longitudinal du conduit souple.

Dans cette position d'enveloppement, la bande entoure le corps 1 tubulaire formé ici par l'assemblage de sections de tube avec l'un de ses bords longitudinaux, dit visible, représenté en 4 aux figures, venant à recouvrement de l'autre bord longitudinal, dit masqué, représenté en 5 aux figures, pour former une zone 6 de liaison à recouvrement. La largeur de cette zone 6 de liaison à recouvrement est fonction du diamètre du corps tubulaire. Généralement, la largeur de cette zone 6 de liaison à recouvrement correspond à la largeur de la bande moins le périmètre du corps tubulaire pris au niveau de la section de tube de plus grand diamètre dans le cas d'un assemblage de sections de tube.

Ladite bande 2 comprend, sur sa face externe, au moins deux séries 7, 8 de points 9 d'ancrage ou d'accrochage jouxtant chacun un bord 4, 5 longitudinal de la bande.

Les séries 7, 8 de points 9 d'ancrage ou d'accrochage sont disposées de manière à s'étendre, de part et d'autre du bord 4 longitudinal visible de la bande 2, à l'état enroulé de la bande 2 dans sa position d'enveloppement autour de l'assemblage de sections 1 de tube. Chaque attache 3 de maintien est apte, dans ladite position d'enveloppement, à relier un point 9 d'ancrage d'une série 7 à un point 9 d'ancrage de l'autre série 8 en enjambant le bord 4 longitudinal visible de ladite bande 2.

Dans les exemples représentés, les points 9 d'ancrage ou d'accrochage des séries 7, 8 des points 9 d'ancrage de la bande 2 affectent la forme de crochets.

Généralement, les crochets sont en forme générale de C et, à l'état positionné à plat de la bande 2, les crochets d'une série font face par leur ouverture aux crochets de l'autre série.

Ainsi la bande 2 comporte une première ligne de crochets, de préférence régulièrement espacés, le long du bord 4 longitudinal visible de la bande 2 et une seconde ligne de crochets, de préférence régulièrement espacés, le long du bord 5 longitudinal masqué de la bande 2.

Ces lignes de crochets sont parallèles entre elles. Chaque ligne de crochets forme une série de points d'ancrage. La série 7 de points d'ancrage disposée le long du bord 5 longitudinal masqué de la bande est écartée de la lisière dudit bord d'une distance au moins égale à la largeur de la zone 6 de liaison à recouvrement formée par superposition des bords longitudinaux à l'état enroulé de la bande autour du corps 1 tubulaire.

Chaque attache 3 de maintien est formée d'au moins deux boucles 3A, 3B liées entre elles, la première boucle 3A étant apte à venir en prise avec un point 9 d'ancrage ou d'accrochage de chaque série 7, 8 de points en position d'enveloppement de la bande 2 pour former une boucle de liaison des points 9 d'ancrage, la deuxième boucle 3B formant un anneau de traction d'aide à la mise en place de la première boucle 3A.

Généralement, chaque attache 3 de maintien est réalisée à l'aide d'un lien incombustible.

Ainsi, pour la pose d'une telle attache, la bande étant enroulée autour du corps tubulaire formé ici par l'assemblage de sections de tube, on procède comme suit :
Dans un premier temps, on passe la première boucle 3A dans un crochet de la première série de points d'ancrage, puis on exerce une traction sur ladite boucle 3A à l'aide de l'anneau de traction formé par la seconde boucle 3B pour étirer la première boucle 3A et amener l'un de ses bords au voisinage d'un point d'ancrage de la deuxième série de points d'ancrage jusqu'à venir en prise avec ledit point d'ancrage formé à nouveau par un crochet. L'attache est alors posée et maintient, à ce niveau, la bande à l'état enroulé.

Pour faciliter la pose de la bande, la bande 2 est, au niveau de chacun de ses bords 4, 5 longitudinaux d'épaisseur réduite à la manière d'un encochage, lesdites encoches 10 s'étendant l'une, au dessus, l'autre, au dessous du plan, dit horizontal, médian de la bande 2 à l'état positionné à plat de ladite bande 2.

Ainsi, à l'état enroulé de la bande, les fonds des encoches sont susceptibles de venir en appui l'un contre l'autre.

En d'autres termes, la bande 2 comporte au niveau de chacun de ses bords 4, 5 longitudinaux un décrochement formé par réduction de l'épaisseur de la bande, lesdits décrochements s'étendant l'une, au dessus, l'autre, au dessous du plan, dit horizontal, médian de la bande 2 à l'état positionné à plat de ladite bande 2.

Cette conception permet de réduire l'épaisseur de la zone 6 de liaison à recouvrement.

Généralement, la bande 2 est une bande thermiquement isolante se présentant au moins sous forme de deux couches de tissus de verre entre lesquelles sont interposées deux nappes à base de fibres de silicate alcalino-terreux. La bande 2 est dite incombustible.

Pour faciliter la fixation de la bande 2 à l'une des extrémités, dite extrémité supérieure, du corps 1 tubulaire, et correspondant à la première section de tube, c'est-à-dire à la section de tube dite supérieure formant l'une des extrémités de l'assemblage de sections de tube dans le cas d'un corps tubulaire réalisé sous forme d'un assemblage, l'un 11 des bords 11, 12 transversaux, dit bord 11 transversal supérieur, de la bande 2 est muni de moyens 13 d'accrochage à l'extrémité, dite supérieure dudit corps 1 tubulaire en vue d'un maintien de la bande 2 à l'état suspendu au corps 1 tubulaire.

Dans les exemples représentés, ces moyens 13 d'accrochage sont formés de crochets en U inversé disposés de manière écartée le long du bord transversal de la bande 2.

Ces crochets en U viennent se fixer par simple emboîtement sur le bord d'extrémité du corps tubulaire, en l'occurrence de la section de tube supérieure à la manière de crochets de suspension.

Pour parfaire ce montage, un capot 15 de recouvrement, généralement en métal, est rapporté par emboîtement à l'extrémité du corps tubulaire, en l'occurrence de la section de tube supérieure empêchant ainsi un décrochage intempestif des moyens 13 d'accrochage de la bande 2.

Le corps 1 tubulaire présente une section transversale ovoïde.

Cette disposition présente l'avantage de permettre la rénovation de conduite rectangulaire.

Chaque section de tube est généralement réalisée en métal, en particulier en inox.

Généralement, ladite bande 2 est, avant pose, stockée à l'état bobiné.

La pose s'opère donc comme suit :
Dans le cas d'un corps 1 tubulaire formé par assemblage de sections de tube, on assemble, dans un premier temps, au moins deux sections de tube en les introduisant dans le conduit d'évacuation de fumée existant après avoir accroché, à l'aide des moyens d'accrochage, une extrémité de la bande à l'extrémité de la section de tube dite supérieure de l'assemblage. On enroule la bande autour de l'assemblage de sections de tube et on fixe au moins une attache. On rajoute une nouvelle section de tube à l'assemblage de sections de tube et on enroule la bande, qui se déroule de sa bobine, autour de la section de tube nouvellement assemblée. On fixe au moins une nouvelle attache. On rajoute à nouveau une section de tube puis on enroule la bande autour de la sections de tube nouvellement assemblée et on fixe au moins une nouvelle attache.

Ces opérations sont répétées jusqu'à atteindre la longueur de conduit souhaité. Si la longueur de la bande est supérieure à la longueur de l'assemblage de section de tube, une fois la longueur de conduit atteinte, on découpe l'excès de longueur de bande.

Si la longueur est inférieure, on procède à la jonction d'une deuxième bande.

Dans le cas d'un corps 1 tubulaire formé par un conduit flexible, on engage le conduit flexible par un moyen de traction vertical dans le conduit d'évacuation de fumée existant après avoir accroché, à l'aide des moyens d'accrochage, une extrémité de la bande à l'extrémité dudit conduit flexible. On enroule la bande autour dudit conduit et on fixe au moins une attache. On tire le conduit flexible vers le haut à l'intérieur du conduit existant par le moyen de traction installé préalablement et on enroule la bande, qui se déroule de sa bobine, autour de la portion de conduit flexible nouvellement engagée. On fixe au moins une nouvelle attache. On engage une nouvelle portion du conduit flexible puis on enroule la bande autour de la portion de conduit nouvellement engagée et on fixe au moins une nouvelle attache. Ces opérations sont répétées jusqu'à atteindre la longueur de conduit souhaité.

## Revendications

1. Conduit d'évacuation de fumée de rénovation destiné à être installé dans un conduit d'évacuation existant,
ledit conduit d'évacuation de fumée de rénovation comprenant au moins un corps (1) tubulaire métallique et un dispositif de recouvrement destiné à recouvrir par l'extérieur ledit corps (1) tubulaire, ledit dispositif de recouvrement comprenant au moins une bande (2) de largeur supérieure au périmètre du corps (1) tubulaire à recouvrir et des attaches (3) de maintien de ladite bande (2) aptes à maintenir ladite bande (2) dans une position dite d'enveloppement dans laquelle la bande (2) s'étend axialement le long dudit corps (1) tubulaire et entoure ledit corps (1) tubulaire avec l'un (4) de ses bords (4, 5) longitudinaux, dit visible, venant à recouvrement de l'autre bord (5) longitudinal, dit masqué, pour former une zone (6) de liaison à recouvrement, ladite bande (2) comprenant, sur sa face externe, au moins deux séries (7, 8) de points (9) d'ancrage ou d'accrochage jouxtant chacune un bord (4, 5) longitudinal de la bande, lesdites séries (7, 8) de points (9) d'ancrage ou d'accrochage étant disposées de manière à s'étendre de part et d'autre du bord (4) longitudinal visible de la bande (2) à l'état enroulé de la bande (2) dans sa position d'enveloppement autour du corps (1) tubulaire, **caractérisé en ce que** chaque attache (3) de maintien est apte, dans ladite position d'enveloppement, à relier un point (9) d'ancrage d'une série (7) à un point (9) d'ancrage de l'autre série (8) en enjambant le bord (4) longitudinal visible de ladite bande (2).

2. Conduit d'évacuation de fumée de rénovation selon la revendication 1, **caractérisé en ce que** ledit corps (1) tubulaire présente une section transversale ovoïde.

3. Conduit d'évacuation de fumée de rénovation selon les revendications 1 et 2,
**caractérisé en ce que** les points (9) d'ancrage ou d'accrochage des séries (7, 8) de points (9) d'ancrage ou d'accrochage de la bande (2) affectent la forme de crochets.

4. Conduit d'évacuation de fumée de rénovation selon la revendication 3, **caractérisé en ce que** les crochets sont en forme générale de C et **en ce que**, à l'état positionné à plat de la bande (2), les crochets d'une série font face par leur ouverture aux crochets de l'autre série.

5. Conduit d'évacuation de fumée de rénovation selon l'une des revendications 1 à 3,
**caractérisé en ce que** chaque attache (3) de maintien est formée d'au moins deux boucles (3A, 3B) liées entre elles, la première boucle (3A) étant apte à venir en prise avec un point (9) d'ancrage ou d'accrochage de chaque série (7, 8) de points en position d'enveloppement de la bande (2) pour former une boucle de liaison des points (9) d'ancrage, la deuxième boucle (3B) formant un anneau de traction d'aide à la mise en place de la première boucle (3A).

6. Conduit d'évacuation de fumée de rénovation selon l'une des revendications 1 à 5,
**caractérisé en ce que** chaque attache (3) de maintien est réalisée à l'aide d'un lien incombustible.

7. Conduit d'évacuation de fumée de rénovation selon l'une des revendications 1 à 6,
**caractérisé en ce que** la bande (2) est, au niveau de chacun de ses bords (4, 5) longitudinaux, d'épaisseur réduite à la manière d'un encochage, lesdites encoches (10) s'étendant l'une, au dessus, l'autre, au dessous du plan, dit horizontal, médian de la bande (2) à l'état positionné à plat de ladite bande (2).

8. Conduit d'évacuation de fumée de rénovation selon l'une des revendications 1 à 7,
**caractérisé en ce que** la bande (2) est une bande thermiquement isolante se présentant au moins sous forme de deux couches de tissus de verre entre lesquelles sont interposées deux nappes à base de fibres de silicate alcalino-terreux.

9. Conduit d'évacuation de fumée de rénovation selon l'une des revendications 1 à 8,
**caractérisé en ce que** l'un (11) des bords (11, 12) transversaux, dit bord (11) transversal supérieur, de la bande (2) est muni de moyens (13) d'accrochage à l'une des extrémités dite supérieure du corps (1) tubulaire en vue d'un maintien de la bande (2) à l'état suspendu au corps (1) tubulaire

10. Conduit d'évacuation de fumée de rénovation selon l'une des revendications 1 à 9,
**caractérisé en ce que** ladite bande (2) est, avant pose, stockée à l'état bobiné.

## Patentansprüche

1. Rauchgasabzugsrohr für Sanierungen zum Einführen in eine vorhandene Abzugsleitung,
wobei die Rauchabzugsrohr für Sanierungen mindestens einen metallischen rohrförmigen Körper (1) und eine Abdeckungsvorrichtung zum Abdecken des rohrförmigen Körpers (1) von außen umfasst, wobei die Abdeckungsvorrichtung mindestens ein Band (2) mit einer größeren Breite als der Umfang des zu bedeckenden rohrförmigen Körpers (1) und Halterungen (3) des Bands (2) umfasst, die imstande sind, das Band (2) in einer Umschlagposition zu halten, in der sich das Band (2) axial entlang des rohrförmigen Körpers (1) erstreckt und den rohrförmigen Körper (1) mit einem (4) seiner Ränder (4, 5) längs, das heißt sichtbar, bedeckt, der den anderen Rand (5) längs, das heißt maskiert, bedeckt, um eine Abdeckungs-Verbindungszone (6) zu bilden, wobei das Band (2) auf seiner Außenseite mindestens zwei Reihen (7, 8) Verankerungs- oder Befestigungspunkte (9) umfasst, die jeweils einen Längsrand (4, 5) des Bands säumen, wobei die Reihen (7, 8) Verankerungs- oder Befestigungspunkte (9) derart angeordnet sind, dass sie sich auf der einen und der anderen Seite des sichtbaren Längsrands (4) des Bands (2) im gewickelten Zustand des Bands (2) in seiner Umschlagposition um den rohrförmigen Körper (1) erstrecken, **dadurch gekennzeichnet, dass** jede Halterung (3) imstande ist, in der Umschlagposition einen Verankerungspunkt (9) einer Reihe (7) mit einem Verankerungspunkt (9) der anderen Reihe (8) durch Überspannen des sichtbaren Längsrands (4) des Bands (2) zu verbinden.

2. Rauchabzugsrohr für Sanierungen nach Anspruch 1,
**dadurch gekennzeichnet, dass** der rohrförmige Körper (1) einen eiförmigen Querschnitt aufweist.

3. Rauchabzugsrohr für Sanierungen nach den Ansprüchen 1 und 2,
**dadurch gekennzeichnet, dass** die Verankerungs- oder Befestigungspunkte (9) der Reihen (7, 8) Verankerungs- oder Befestigungspunkte (9) des Bands (2) die Form von Haken haben.

4. Rauchabzugsrohr für Sanierungen nach Anspruch 3,
**dadurch gekennzeichnet, dass** die Haken allgemein C-förmig sind und dass im flach positionierten Zustand des Bands (2) die Haken einer Reihe mit ihrer Öffnung den Haken der anderen Reihe gegenüberstehen.

5. Rauchgasabzugsrohr für Sanierungen nach einem der Ansprüche 1 bis 3,
**dadurch gekennzeichnet, dass** jede Halterung (3) von zwei miteinander verbundenen Schlaufen (3A, 3B) gebildet ist, wobei die erste Schlaufe (3A) imstande ist, in Umschlagposition des Bands (2) mit einem Verankerungs- oder Befestigungspunkt (9) jeder Punktreihe (7, 8) in Eingriff zu kommen, um eine Verbindungsschlaufe der Verankerungspunkte (9) zu bilden, wobei die zweite Schlaufe (3B) einen Hilfszugring für das Platzieren der ersten Schlaufe (3A) bildet.

6. Rauchgasabzugsrohr für Sanierungen nach einem der Ansprüche 1 bis 5,
**dadurch gekennzeichnet, dass** jede Halterung (3) mit Hilfe einer nicht brennbaren Verbindung hergestellt ist.

7. Rauchgasabzugsrohr für Sanierungen nach einem der Ansprüche 1 bis 6,
**dadurch gekennzeichnet, dass** das Band (2) auf Ebene jedes seiner Längsränder (4, 5) in der Art einer Nut verringerter Dicke ist, wobei sich die Nuten (10) in flach positioniertem Zustand des Bands (2) eine über der anderen unter einer horizontalen mittleren Ebene des Bands (2) erstrecken.

8. Rauchgasabzugsrohr für Sanierungen nach einem der Ansprüche 1 bis 7,
**dadurch gekennzeichnet, dass** das Band (2) ein thermisch isolierendes Band ist, das sich mindestens in Form von zwei Glasfasergewebeschichten darstellt, zwischen denen zwei Matten auf der Basis von Erdalkali-Silikatfasern zwischengestellt sind.

9. Rauchgasabzugsrohr für Sanierungen nach einem der Ansprüche 1 bis 8,
**dadurch gekennzeichnet, dass** einer (11) der transversalen Ränder (11, 12), als oberer transversaler Rand (11) bezeichnet, des Bands (2) mit Verbindungsmitteln (13) an einem der oberen Enden des rohrförmigen Körpers (1) zwecks Befestigung des Bands (2) im aufgehängten Zustand am rohrförmigen Körper (1) ausgestattet ist.

10. Rauchgasabzugsrohr für Sanierungen nach einem der Ansprüche 1 bis 9,
**dadurch gekennzeichnet, dass** das Band (2) vor dem Anlegen im gewickelten Zustand gelagert ist.

## Claims

1. A retrofit smoke evacuation conduit designed to be installed in an existing evacuation conduit,
said retrofit smoke evacuation conduit comprising at least one metal tubular body (1) and one covering device designed to cover said tubular body (1) from the outside, said covering device comprising at least one strip (2) with a width larger than the perimeter of the tubular body (1) to be covered and fasteners (3) for maintaining said strip (2) able to keep said strip (2) in a so-called surrounding position in which the strip (2) extends axially along said tubular body (1) and surrounds said tubular body (1) with one (4) of its longitudinal edges (4, 5), called visible edge, covering the other longitudinal edge (5), called hidden edge, to form a covering connecting zone (6), said strip (2) comprising, on its outer face, at least two series (7, 8) of anchoring or catching points (9) adjoining each longitudinal edge (4, 5) of the strip, said series (7, 8) of anchoring or catching points (9) being positioned so as to extend on either side of the visible longitudinal edge (4) of the strip (2) in the wound state of the strip (2) in its surrounding position around the tubular body (1), **characterized in that** each maintaining fastener (3) is able, in said surrounding position, to connect an anchoring point (9) of one series (7) to an anchoring point (9) of the other series (8) by straddling the visible longitudinal edge (4) of said strip (2).

2. The retrofit smoke evacuation conduit according to claim 1,
**characterized in that** said tubular body (1) has an ovoid cross-section.

3. The retrofit smoke evacuation conduit according to claims 1 and 2,
**characterized in that** the anchoring or catching points (9) of the series (7, 8) of anchoring or catching points (9) of the strip (2) assume the shape of hooks.

4. The retrofit smoke evacuation conduit according to claim 3,
**characterized in that** the hooks are generally C-shaped and **in that**, in the state of the strip (2) positioned flat, the hooks of one series face the hooks of the other series by their opening.

5. The retrofit smoke evacuation conduit according to one of claims 1 to 3,
**characterized in that** each maintaining fastener (3) is formed by at least two loops (3A, 3B) connected to each other, the first loop (3A) being able to engage with an anchoring or catching point (9) of each series (7, 8) of points in the surrounding position of the strip (2) to form a connecting loop of the anchoring points (9), the second loop (3B) forming a pulling ring to assist with placement of the first loop (3A).

6. The retrofit smoke evacuation conduit according to one of claims 1 to 5,
**characterized in that** each maintaining fastener (3) is made using an incombustible link.

7. The retrofit smoke evacuation conduit according to one of claims 1 to 6,
**characterized in that** the strip (2) has, at each of its longitudinal edges (4, 5), a reduced thickness like a slotting, one of said notches (10) extending above, the other below the so-called horizontal, median plane of the strip (2) in the state of said strip (2) positioned flat.

8. The retrofit smoke evacuation conduit according to one of claims 1 to 7,
**characterized in that** the strip (2) is a thermally insulating strip assuming at least the form of two layers of glass cloth between which two fiber-based plies of alkaline-earth silicate are interposed.

9. The retrofit smoke evacuation conduit according to one of claims 1 to 8,
**characterized in that** one (11) of the transverse edges (11, 12), called upper transverse edge (11), of the strip (2) is provided with catching means (13) at a so-called upper end of the tubular body (1) in order to keep the strip (2) in its state suspended from the tubular body (1).

10. The retrofit smoke evacuation conduit according to one of claims 1 to 9,
**characterized in that** said strip (2) is stored in the wound state before placement.
